# EUROPÄISCHE PATENTANMELDUNG

(11) **EP 1 970 198 A2**
(43) Veröffentlichungstag der Anmeldung: **17.09.2008**
(21) Anmeldenummer: 08004743.4
(22) Anmeldetag: 14.03.2008
(51) Int. Cl.: B41F 33/00

(54) **Leitstand einer Druckmaschine**

(30) Priorität: 16.03.2007 DE 102007012735
(71) Anmelder: manroland AG, 63075 Offenbach (DE)
(72) Erfinder: Fejfar, Florian, 81476 München (DE)
(74) Vertreter: Ulrich, Thomas

(57) **Zusammenfassung**

Die Erfindung betrifft einen Leitstand einer Druckmaschine, mit mindestens einem farbverbindlichen Monitor zur Visualisierung mindestens eines von einem Softproofsystem bereitgestellten Softproofs, welches als farbliche Referenz für in einem Druckprozess gedruckte Druckexemplare dient, und mit einem mehrere Bedienelemente aufweisenden Bedienpult. Erfindungsgemäß ist in das Bedienpult (1) des Leitstands mindestens ein Bedienelement (2, 3, 4, 5, 6, 7) des Softproofsystems integriert.

## Beschreibung

Die Erfindung betrifft einen Leitstand einer Druckmaschine nach dem Oberbegriff des Anspruchs 1.

Als farbliche Referenz bei der Ausführung eines Druckauftrags auf einer Druckmaschine, wie z. B. auf einer Rollenrotationsdruckmaschine oder auf einer Bogendruckmaschine, dient nach der Praxis üblicherweise ein auf einem Farbtintenstrahldrucker angefertigtes Referenzmuster, wobei ein Drucker die auf der Druckmaschine gedruckten Druckexemplare mit diesem Referenzmuster an einem Leitstand der Druckmaschine vergleicht. Solche auf einem Farbtintenstrahldrucker geduckten Referenzmuster bezeichnet man auch als Hardproof. Weiterhin ist es bereits bekannt, zusätzlich zu dem oder als Ersatz für das auf dem Farbtintenstrahldrucker angefertigte Hardproof eine farbliche Referenz auf einem farbverbindlichen Monitor eines Leitstands zu visualisieren. Die Visualisierung einer solchen farblichen Referenz auf einem farbverbindlichen Monitor wird auch als Softproof bezeichnet. Ein solches Softproof zur Visualisierung desselben auf einem Monitor wird von einem Softproofsystem bereitgestellt.

Softproofsysteme zur Bereitstellung eines auf einem Monitor zu visualisierenden Softproofs finden zunehmend auf im Drucksaal Verwendung, wobei aus der Praxis bekannte Softproofsysteme über eine normale Computertastatur bzw. Computermaus bedient werden. So muss z. B. dann, wenn ein Softproof nicht komplett auf einem Monitor angezeigt werden kann, mit Hilfe der Computertastatur bzw. der Computermaus ein auf dem Monitor zu visualisierender Ausschnitt aus dem Softproof ausgewählt sowie aufgerufen werden.

Die Navigation im Softproof sowie der Aufruf eines zu visualisierenden Ausschnitts aus dem Softproof mit Hilfe einer Computermaus bzw. Computertastatur ist für im Drucksaal arbeitende Personen aus ergonomischen Gesichtspunkten von Nachteil. Bislang sind keine Lösungen bekannt, die diesem Problem Rechnung tragen.

Hiervon ausgehend liegt der vorliegenden Erfindung das Problem zugrunde einen neuartigen Leitstand einer Druckmaschine zu schaffen. Dieses Problem wird durch einen Leitstand gemäß Anspruch 1 gelöst. Erfindungsgemäß ist in das Bedienpult des Leitstands mindestens ein Bedienelement des Softproofsystems integriert.

Im Sinne der hier vorliegenden Erfindung wird vorgeschlagen, mindestens ein Bedienelement des Softproofsystems in dass Bedienpult eines Leitstands der Druckmaschine zu integrieren. Vorzugsweise sind solche Bedienelemente des Softproofsystems in das Bedienpult des Leitstands integriert, die der Navigation im Softproof sowie dem Aufruf eines zu visualisierenden Ausschnitts aus dem Softproof dienen.

Die Integration dieser Bedienelemente in das Bedienpult des Leitstands stellt für im Drucksaal arbeitende Personen eine deutliche Vereinfachung und damit eine Steigerung der Ergonomie dar.

Vorzugsweise ist in das Bedienpult des Leitstands mindestens ein Bedienelement des Softproofsystems integriert, welches der Navigation im Softproof dient, und/oder mindestens ein Bedienelement des Softproofsystems, welches dem Aufruf eines auf einem farbverbindlichen Monitor zu visualisierenden Ausschnitts aus dem Softproof dient, und/oder mindestens ein Bedienelement des Softproofsystems, welches der Festlegung eines Darstellungsmaßstabs eines auf einem farbverbindlichen Monitor zu visualisierenden Ausschnitts aus dem Softproof dient.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung eines Bedienpults eines erfindungsgemäßen Leitstands einer Druckmaschine.

Die hier vorliegende Erfindung betrifft einen Leitstand einer Druckmaschine, insbesondere einer Rollenrotationsdruckmaschine. Der Leitstand umfasst mindestens einen farbverbindlichen Monitor, welcher der Visualisierung mindestens eines von einem Softproofsystem bereitgestellten Softproofs dient, wobei das Softproof als farbliche Referenz für in einem Druckprozess gedruckte Druckexemplare dient. Zusätzlich zu dem oder jedem farbverbindlichen Monitor zur Anzeige des oder jedes Softproofs verfügt der Leitstand vorzugsweise über weitere Anzeigeeinrichtungen, um z. B. Betriebsparameter der Druckmaschine anzuzeigen. Weiterhin umfasst der Leitstand ein Bedienpult, um Steuerbefehle oder Regelbefehle am Leitstand der Druckmaschine einzugeben.

Fig. 1 zeigt stark schematisiert ein Bedienpult 1 eines Leitstands einer Druckmaschine, wobei das Bedienpult 1 ein Feld von Bedienelementen 8 umfasst, die der Eingabe von Steuerbefehlen bzw. Regelbefehlen für ein Druckmaschinensteuerungssystem über das Bedienpult 1 dienen.

Im Sinne der hier vorliegenden Erfindung ist in das Bedienpult 1 des Leitstands mindestens ein Bedienelement eines Softproofsystems integriert. So ist in das Bedienpult 1 des Leitstands mindestens ein Bedienelement des Softproofsystems integriert, welches der Navigation im Softproof dient. Die Bedienelemente, die der Navigation im Softproof dienen, sind vorzugsweise als Tasten einer Folientastatur oder als Touchpad oder als Trackball oder als Joystick ausgebildet.

So sind im Ausführungsbeispiel der Fig. 1 in das Bedienpult 1 als Pfeiltasten 3 ausgebildete Bedienelemente integriert, mit Hilfe derer im Softproof navigiert werden kann. Weiterhin dient das als Touchpad ausgebildete Bedienelement 4 des Bedienpults 1 der Navigation im Softproof.

Neben Bedienelementen, die der Navigation im Softproof dienen, sind in das Bedienpult 1 auch Bedienelemente des Softproofsystems integriert, welche dem Aufruf eines zu visualisierenden Ausschnitts aus dem Softproof dienen. Diese Bedienelemente sind vorzugsweise als Tasten einer Folientastatur ausgebildet, wobei es sich im Ausführungsbeispiel der Fig. 1 bei den Bedienelementen, mit Hilfe derer ein Ausschnitt aus dem Softproof aufgerufen werden kann, um die Tasten 2 und 7 handelt. Die Tasten 7 sind bestimmten Farbzonen bzw. Farbzonengruppen des Softproofs bzw. des zu druckenden Druckerzeugnisses zugeordnet.

Neben diesen Bedienelementen ist in das Bedienpult 1 des erfindungsgemäßen Leitstands weiterhin mindestens ein Bedienelement des Softproofsystems integriert, welches der Festlegung eines Darstellungsmaßstabs für einen auf dem farbverbindlichen Monitor zu visualisierenden Ausschnitts aus dem Softproof dient. Dieses Bedienelement ist im Ausführungsbeispiel der Fig. 1 als Touchpad 5 ausgebildet, mit welchem der Darstellungsmaßstab der Softproofdarstellung stufenlos eingestellt werden kann. Über eine Taste 6 kann der über das Touchpad 5 ausgewählte Darstellungsmaßstab aufgerufen bzw. auf diesen Darstellungsmaßstab umgeschaltet werden.

Die Ausführung der Bedienelemente des Softproofsystems als Tasten einer Folientastatur bzw. als Touchpad ist bevorzugt, da so vermieden werden kann, dass Verunreinigungen durch z. B. Druckfarbe die Funktion der Bedienelemente beeinträchtigen. So können die Folientasten sowie Touchpads eine schmutzabweisende Oberfläche aufweisen.

Alternativ ist es jedoch auch möglich, als Bedienelemente des Softproofsystems mindestens einen Trackball, mindestens ein Trackwheel oder mindestens einen Joystick in das Bedienpult 1 zu integrieren. Trackballs sowie Joysticks dienen vorzugsweise der Navigation im Softproof. Trackwheels dienen vorzugsweise der Bestimmung eines Darstellungsmaßstabs für einen zu visualisierenden Ausschnitt aus dem Softproof.

### Bezugszeichenliste

- 1: Bedienpult
- 2: Bedienelement/Taste
- 3: Bedienelement/Taste
- 4: Bedienelement/Touchpad
- 5: Bedienelement/Touchpad
- 6: Bedienelement/Taste
- 7: Bedienelement/Taste
- 8: Bedienelement

## Patentansprüche

1. Leitstand einer Druckmaschine, mit mindestens einem farbverbindlichen Monitor zur Visualisierung mindestens eines von einem Softproofsystem bereitgestellten Softproofs, welches als farbliche Referenz für in einem Druckprozess gedruckte Druckexemplare dient, und mit einem mehrere Bedienelemente aufweisenden Bedienpult, **dadurch gekennzeichnet, dass** in das Bedienpult (1) des Leitstands mindestens ein Bedienelement (2, 3, 4, 5, 6, 7) des Softproofsystems integriert ist.

2. Leitstand nach Anspruch 1, **dadurch gekennzeichnet, dass** in das Bedienpult (1) des Leitstands mindestens ein Bedienelement (3, 4) des Softproofsystems integriert ist, welches der Navigation im Softproof dient.

3. Leitstand nach Anspruch 1 oder 2, **dadurch gekennzeichnet, dass** in das Bedienpult (1) des Leitstands mindestens ein Bedienelement (2, 7) des - Softproofsystems integriert ist, welches dem Aufruf eines auf einem farbverbindlichen Monitor zu visualisierenden Ausschnitts aus dem Softproof dient.

4. Leitstand nach einem oder mehreren der Ansprüche 1 bis 3, **dadurch gekennzeichnet, dass** in das Bedienpult (1) des Leitstands mindestens ein Bedienelement (5, 6) des Softproofsystems integriert ist, welches der Festlegung eines Darstellungsmaßstabs eines auf einem farbverbindlichen Monitor zu visualisierenden Ausschnitts aus dem Softproof dient.

5. Leitstand nach einem oder mehreren der Ansprüche 1 bis 4, **dadurch gekennzeichnet, dass** mindestens ein in das Bedienpult (1) des Leitstands integriertes Bedienelement (2, 3, 6, 7) des Softproofsystems als Taste einer Tastatur, insbesondere einer Folientastatur, ausgebildet ist.

6. Leitstand nach Anspruch 5, **dadurch gekennzeichnet, dass** das oder jedes als Taste ausgebildete Bedienelement des Softproofsystems der Navigation im Softproof oder dem Aufruf eines auf einem farbverbindlichen Monitor zu visualisierenden Ausschnitts aus dem Softproof dient.

7. Leitstand nach einem oder mehreren der Ansprüche 1 bis 6, **dadurch gekennzeichnet, dass** mindestens ein in das Bedienpult (1) des Leitstands integriertes Bedienelement (4, 5) des Softproofsystems als Touchpad ausgebildet ist.

8. Leitstand nach Anspruch 7, **dadurch gekennzeichnet, dass** das oder jedes als Touchpad ausgebildete Bedienelement des Softproofsystems der Navigation im Softproof und/oder der Festlegung eines Darstellungsmaßstabs eines auf einem farbverbindlichen Monitor zu visualisierenden Ausschnitts aus dem Softproof dient.

9. Leitstand nach einem oder mehreren der Ansprüche 1 bis 8, **dadurch gekennzeichnet, dass** mindestens ein in das Bedienpult des Leitstands integriertes Bedienelement des Softproofsystems als Trackball oder als Joystick ausgebildet ist.

10. Leitstand nach Anspruch 9, **dadurch gekennzeichnet, dass** das oder jedes als Trackball oder als Joystick ausgebildete Bedienelement des Softproofsystems der Navigation im Softproof dient.

11. Leitstand nach einem oder mehreren der Ansprüche 1 bis 10, **dadurch gekennzeichnet, dass** mindestens ein in das Bedienpult des Leitstands integriertes Bedienelement des Softproofsystems als Trackwheel ausgebildet ist.

12. Leitstand nach Anspruch 11, **dadurch gekennzeichnet, dass** das oder jedes als Trackwheel ausgebildete Bedienelement des Softproofsystems der Festlegung eines Darstellungsmaßstabs eines auf einem farbverbindlichen Monitor zu visualisierenden Ausschnitts aus dem Softproof dient.
